# EUROPÄISCHE PATENTSCHRIFT

(11) **EP 3 052 394 B1**
(45) Veröffentlichungstag und Bekanntmachung des Hinweises auf die Patenterteilung: **08.02.2017**
(21) Anmeldenummer: 14801954.0
(22) Anmeldetag: 05.11.2014
(51) Int. Cl.: B65D 25/42, B65D 39/12, B65D 47/12

(54) **BEHÄLTERVERSCHLUSS SOWIE BEHÄLTER MIT EINEM SOLCHEN BEHÄLTERVERSCHLUSS**
CONTAINER CLOSURE AND CONTAINER WITH SUCH A CLOSURE
DISPOSITIF DE FERMETURE DE RÉCIPIENT ET RÉCIPIENT ÉQUIPÉ D'UN TEL DISPOSITIF

(30) Priorität: 11.11.2013 DE 202013105078 U
(43) Veröffentlichungstag der Anmeldung: 10.08.2016
(73) Patentinhaber: Weist, Mario, 09544 Neuhausen (DE); Bock, Walter, 2540 Bad Vöslau (AT)
(72) Erfinder: Weist, Mario, 09544 Neuhausen (DE); Bock, Walter, 2540 Bad Vöslau (AT)
(74) Vertreter: Engel, Christoph Klaus
(86) Internationale Anmeldenummer: PCT/EP2014/073845
(87) Internationale Veröffentlichungsnummer: WO 2015/067671

(56) Entgegenhaltungen:
- EP-A1- 2 256 053
- DE-A1- 2 246 277
- US-A- 3 744 662

## Beschreibung

Die vorliegende Erfindung betrifft einen Behälterverschluss, der zwei Hauptbestandteile umfasst, nämlich einen aus Kunststoff bestehenden Flansch, welcher an einer Öffnungsfläche eines Behälters befestigt werden kann, und weiterhin einen Deckel, der lösbar an einer Abgabeöffnung des Flansches angebracht ist.

Die Erfindung betrifft darüber hinaus einen Behälter, insbesondere eine Getränkedose bzw. einen vergleichbaren Flüssigkeitsbehälter mit einem solchen Behälterverschluss.

Insbesondere bei Getränkedosen aber auch bei anderen Behältern, die vorzugsweise Flüssigkeiten enthalten, können wieder verschließbare, gut dichtende Behälterverschlüsse entweder gar nicht oder nur mit erheblichem Aufwand angebracht werden. Natürlich ist es möglich, insbesondere an Kunststoffbehältern eine verschließbare Ausgabeöffnung herstellerseitig vorzusehen, wodurch die Komplexität der regelmäßig verwendeten Spritzgussformen allerdings steigt und damit auch die Herstellungskosten höher sind. Bei Massenprodukten, wie beispielsweise den herkömmlichen metallischen Getränkedosen sind die Herstellungskosten ein wesentliches Kriterium, so dass hier möglichst einfache Formen bevorzugt werden. Solche Getränkedosen bestehen heutzutage regelmäßig aus dünnem Aluminium oder Weißblech. In der Deckelfläche solcher Getränkedosen sind Öffnungsflächen vorgesehen, in denen ein vorgestanzter Bereich herausgebrochen werden kann, um eine Abgabeöffnung herzustellen. Eine derart geöffnete Getränkedose kann ohne zusätzliche Elemente nicht mehr dicht verschlossen werden.

Beispielsweise die DE 40 35 395 A1 zeigt eine derartige Getränkedose, dort als Verpackungsmittel mit vorgefertigter Sollöffnung und dazugehörigem Lifthebel bezeichnet. In diesem Fall soll der Lifthebel als Wiederverschluss für die hergestellte Öffnung in der Getränkedose dienen. Dazu ist der Lifthebel schwenkbar gelagert und besitzt eine Verschlussfläche, die nach dem ersten Öffnen in die hergestellte Öffnung gedrückt werden kann. Eine sichere, flüssigkeitsdichte Verbindung lässt sich auf diese Weise jedoch kaum herstellen. Außerdem besteht das besondere Problem, dass die Materialkanten am Rande der hergestellten Öffnung dauerhaft von der in der Dose enthaltenen Flüssigkeit benetzt werden und aufgrund der an dieser Stelle fehlenden Oberflächenschutzschicht verstärkt zu Korrosion neigen.

Die DE 295 11 368 U1 zeigt einen Getränkedosenverschluss, in Form eines auf die Dosenoberseite aufrastbaren Deckels mit einer verschließbaren Ausgießöffnung. Der Deckel besitzt einen zylinderförmigen Ansatz mit einer Abstufung. Die Ausgießöffnung ist durch einen schwenkbar gelagerten Deckelabschnitt verschließbar, der einen formschlüssig in die Ausgießöffnung eingreifenden Dichtkonus aufweist. Beim Gebrauch der Getränkedose kann allerdings Flüssigkeit zwischen der Dosenoberseite und dem separat aufgesetzten Deckel verbleiben. Es besteht außerdem die Gefahr, dass Flüssigkeit am Rand des aufrastbaren Deckels austritt. Außerdem ist der Getränkedosenverschluss nur aufwendig herzustellen. Auch bei dieser Anordnung bleiben die Öffnungsränder in der Öffnungsfläche der Getränkedose ungeschützt und neigen zu Korrosion.

Die DE 20 2011 101 705 U1 beschreibt einen Verschluss für einen Flüssigkeitsbehälter, insbesondere für eine Getränkedose. Der Verschluss besitzt ein Verschlussunterteil zur flüssigkeitsdichten Montage in eine Öffnung in dem Flüssigkeitsbehälter, wobei das Verschlussunterteil einen Durchlass zum Ausgießen einer in dem Flüssigkeitsbehälter befindlichen Flüssigkeit aufweist. Weiterhin ist ein Verschlussoberteil vorgesehen, das auf dem Verschlussunterteil angeordnet ist und einen Durchlass für die Flüssigkeit aufweist. Das Verschlussoberteil ist relativ zum Verschlussunterteil drehbar, während das Verschlussunterteil in dem Flüssigkeitsbehälter fixiert ist. Schwierigkeiten bereitet auch in diesem Fall die Anbringung des Verschlussunterteils in der Öffnung der Öffnungsfläche. Insbesondere ist eine Abdichtung der Ränder der Öffnung nicht oder nur mit erheblichem Aufwand zu gewährleisten.

Die US 2008/0110887 A1 beschreibt einen wieder verschließbaren Kunststoffverschluss für Metalldosen, der durch drei zueinander klappbare Ebenen gekennzeichnet ist. Eine Basisplatte adaptiert den Verschluss an einer Trinköffnung einer Getränkedose und weist eine Öffnung auf, die der Form nach der Trinköffnung an der Dose entspricht. Eine zweite, mit der Basisplatte mechanisch verbundene, mittlere Platte stellt ein Dichtelement dar, welches über die Basisplatte geklappt und in die Trinköffnung gedrückt werden kann, um diese teilweise zu schließen, gleichzeitig aber eine Durchflussöffnung offen zu lassen. Die Form des Dichtelements entspricht der Öffnung in der Basisplatte. Eine abschließende Ebene zeigt eine Abdeckung und ist mit der zweiten Dichtebene durch Scharniere mechanisch verbunden. Die abdeckende Ebene wird über das Dichtelement geklappt. Dabei werden zwei Öffnungen in der abdeckende Ebene auf zwei gegenüberliegende und zur Basisplatte gehörende Pins aufgerastet.

Die US 2012/0 273 490 A1 zeigt einen Dosendeckel aus Aluminium oder Kunststoff, als Bestandteil einer Getränkedose. Im ursprünglichen, geschlossenen Lieferzustand der Getränkedose ist diese durch eine Dichtung verschlossen, die durch Eindrücken durchbrochen werden kann. Der Dosendeckel weist zwei zueinander bewegliche Deckelteile auf, die zueinander geöffnet oder geschlossen werden können. Oberer und unterer Deckelteil besitzen eine Kreisform und sind übereinander drehbar gelagert. Beide Deckelteile weisen je eine Öffnung auf, die durch die Drehbewegung der Deckelteile übereinander positioniert werden können, um so eine Durchgangsöffnung zu schaffen. Beide Deckelteile sind an deren radialen Rändern formschlüssig durch einen Falz verbunden, die gleichzeitig eine Abdichtung bildet. Dabei sitzt der Rand des oberen Deckelteils unterhalb des Randes des unteren Deckelteils. Ein an einer Öffnung sitzendes Dichtelement zeigt eine radial umlaufende Dichtwulst mit einer Nut, die den Rand der Öffnung einschließt.

Die DE 22 46 277 A1 zeigt einen Verschluss zum Verschließen einer in einer Stirnseite eines Behälters, insbesondere einer Getränkedose, angeordneten Auslauföffnung. Der Verschluss besteht aus zwei durch einen Verbindungssteg einstückig miteinander verbundenen Teilen, und zwar aus einem die Behälteröffnung verschließenden Verschlussteil und einem Klemmteil. Das Klemmteil ist nach dem Einstecken des Verschlussteiles in die Behälteröffnung in dieses einsteckbar. Es legt das Verschlussteil klemmend sowie abdichtend allseitig am Rand der Behälteröffnung fest.

Eine Aufgabe der vorliegenden Erfindung besteht ausgehend vom Stand der Technik darin, einen Behälterverschluss zur Verfügung zu stellen, der preiswert herstellbar ist, einfach in einer Öffnung eines Behälters, insbesondere einer Getränkedose angebracht werden kann, einen dichten Wiederverschluss ermöglicht und gleichzeitig die Schnittkanten der Öffnung dauerhaft vor einem Kontakt mit der im Behälter enthaltenen Flüssigkeit schützt, um eine Korrosion dieser Kanten zu verhindern.

Eine weitere Aufgabe wird darin gesehen, einen Behälter bereit zu stellen, der mit einem entsprechen verbesserten Behälterverschluss ausgerüstet ist.

Diese Aufgaben werden durch einen Behälterverschluss gemäß dem beigefügten Anspruch 1 bzw. einen Behälter gemäß dem Anspruch 10 gelöst.

Der erfindungsgemäße Behälterverschluss besitzt an seinem aus Kunststoff bestehenden Flansch einen verformbaren Befestigungsabschnitt. Dieser umfasst eine radial außen liegende Dichtwulst mit in einer Querschnittsebene umlaufenden Nut. Die Breite der Nut entspricht im Wesentlichen der Dicke einer Öffnungsfläche eines zu verschließenden Behälters. Die Kontur der Nut entspricht im Wesentlichen der Kontur einer Öffnung in der Öffnungsfläche des Behälters. Der Befestigungsabschnitt des Behälterverschlusses umfasst weiterhin eine umlaufende Spreizfuge, die zwischen einem radial innen liegenden Wandabschnitt des Flansches und der radial außen liegenden Dichtwulst verläuft. Zum Behälterverschluss gehört darüber hinaus ein Deckel, der lösbar an einer Abgabeöffnung des Flansches angebracht ist. Dieser Deckel umfasst eine Verschlussfläche sowie eine sich an die Verschlussfläche anschließende Außenhülse. Der Querschnitt der Außenhülse ist derart an den Flansch angepasst, dass ein Aufsetzen des Deckels auf den Flansch zu einer flüssigkeitsdichten Verbindung führt. Die Außenhülse besitzt eine Längserstreckung, die ein Eindringen eines an ihrem freien Ende befindlichen Spreizelements in die Spreizfuge gestattet. Dabei ist das Spreizelement der Außenhülse derart gestaltet, dass die Dichtwulst bei diesem Eindringen radial nach außen gedrückt wird, um die Nut über den Rand der Öffnung des Behälters zu schieben. Dadurch wird einerseits der Flansch in der Öffnungsfläche des Behälters befestigt, andererseits ist die Kante der Öffnung in die Nut der Dichtwulst eingepresst und dauerhaft vor der Flüssigkeit geschützt, so dass eine Korrosion nicht mehr stattfinden kann.

Bei besonderen Ausführungsformen des Behälterverschlusses beträgt die Tiefe der Nut zwischen 1 und 5 mm. Ebenfalls ist es vorteilhaft, wenn die Breite der Nut etwas geringer als die Materialstärke der Öffnungsfläche ist, vorzugsweise im Bereich zwischen 0,5 und 2,5 mm liegt. Das Material der Öffnungsfläche presst sich dann in das verformbare Material der Dichtwulst besonders gut ein. Die Nut kann eine sich nach innen verringernde Öffnungsbreite besitzen.

Vorteilhafte Ausführungsformen zeichnen sich durch eine sich verringernde Wandstärke am Ende der Außenhülse des Deckels aus. Insbesondere ist dieses freie Ende, welches das Spreizelement bildet, keilförmig gestaltet, um beim Eindringen in die Spreizfuge das Aufkeilen der Spreizfuge zu unterstützen.

Es ist vorteilhaft, wenn Flansch und Deckel einen kreisförmigen Querschnitt besitzen und an der Außenseite des Flansches sowie der Innenseite der Außenhülse des Deckels jeweils komplementäre Gewindeabschnitte angebracht sind. Der Deckel kann dann auf den Flansch aufgeschraubt werden, so dass auch geringe Kräfte ausreichend sind, um das freie Ende der Außenhülse des Deckels in die Spreizfuge eindringen zu lassen.

Eine bevorzugte Ausführungsform des Behälterverschlusses besitzt am Deckel Mitnehmerelemente, welche beim Einsetzen des Behälterverschlusses das Spreizelement zum Mitdrehen veranlassen. Ebenso kann über weitere Mitnehmer eine Drehung des Flansches bewirkt werden. Dies unterstützt wiederum das Eindringen der Ränder der Öffnung der Öffnungsfläche in die Nut der Dichtwulst.

Vorzugsweise besitzt der Befestigungsabschnitt des Flansches einen sich zum Flanschende hin verjüngenden Außendurchmesser. Diese Ausgestaltung erleichtert das Eindringen des Behälterverschlusses in die Öffnung der Getränkedose bzw. des sonstigen Behälters. Es ist dabei zweckmäßig, wenn das Flanschende beim Einsetzen in die Öffnung geringfügig in seinem Querschnitt verringert werden kann, im Rahmen einer elastischen Verformung, und nach dem Einsetzen in seine Ausgangsform zurückgeht, so dass die Nut bereits einen Teil des Randes der Öffnung aufnimmt und auf diese Weise den Behälterverschluss in axialer Richtung positioniert.

Erfindungsgemäß wird auch ein Flüssigkeitsbehälter, vorzugsweise in Form einer Getränkedose bereitgestellt, die eine Öffnung in einer Öffnungsfläche aufweist, wobei in der Öffnung ein erfindungsgemäßer Behälterverschluss eingesetzt ist. Der Behälterverschluss kann herstellerseitig eingesetzt werden, wenn die Getränkedose bereits mit diesem Verschluss verkauft werden soll. Ebenso ist es möglich, dem Nutzer einen separaten Behälterverschluss zur Verfügung zu stellen, den dieser dann nach dem ersten Öffnen der Getränkedose selbst einsetzen kann, sofern die Getränkedose wieder verschlossen werden soll.

Es ist vorteilhaft, wenn die Getränkedose am Rand der Öffnung Vorsprünge aufweist, die in der Art einer Verrastung der dauerhaften Befestigung des Behälterverschlusses dienen.

Die Öffnung kann in der Getränkedose beispielsweise durch stanzen oder schneiden eingebracht werden.

Weitere Einzelheiten, Vorteile und Weiterbildungen der vorliegenden Erfindung ergeben sich aus der nachfolgenden Beschreibung bevorzugter Ausführungsformen unter Bezugnahme auf die Zeichnung. Es zeigen:
- Fig. 1: eine Schnittansicht eines erfindungsgemäßen Behälterverschlusses vor dem Einsetzen in eine Öffnung einer Getränkedose;
- Fig. 2: eine Schnittansicht des Behälterverschlusses nach dem Einsetzen in die Öffnung der Getränkedose;
- Fig. 3: eine Draufsicht auf die Kontur der Öffnung in der Getränkedose gemäß einer ersten Ausführungsform;
- Fig. 4: eine Draufsicht auf die Kontur der Öffnung in der Getränkedose gemäß einer zweiten Ausführungsform;
- Fig. 5: eine Detailansicht des Behälterverschluss mit Mitnehmern;
- Fig. 6: die Bestandteile des Behälterverschlusses gemäß einer abgewandelten, dreiteiligen Ausführungsform.

In Fig. 1 sind in einer Schnittansicht Abschnitte der wesentlichen Elemente des erfindungsgemäßen Behälterverschlusses dargestellt, bevor dieser in eine Öffnung einer Getränkedose eingesetzt wird. Der Behälterverschluss wird nachfolgend beispielhaft im Rahmen einer Verwendung an einer Getränkedose erläutert. Generell kann der Behälterverschluss aber auch an anderen Behältnissen verwendet werden.

Der Behälterverschluss umfasst als einen ersten Hauptbestandteil einen Flansch 01, der vorzugsweise einstückig aus Kunststoff gefertigt ist. Der Flansch 01 besitzt vorzugsweise eine rohrförmige Gestalt mit einer zentralen Abgabeöffnung 02, durch welche die in einem Behälter 03 bevorratete Flüssigkeit abgegeben werden kann. Bei der dargestellten Ausführungsform handelt es sich bei dem Behälter 03 um eine Getränkedose, die an ihrer Oberseite eine Öffnungsfläche 04 besitzt. In der Öffnungsfläche 04 ist eine Öffnung 05 angebracht, in welche der Behälterverschluss einsetzbar ist.

Der Flansch 01 besitzt an seinem dem Behälter zugewandten Ende, also gegenüberliegend zur Abgabeöffnung 02, einen verformbaren Befestigungsabschnitt 06, der eine Dichtwulst 07 und eine umlaufende Spreizfuge 08 aufweist. Die Spreizfuge 08 verläuft zwischen einem radial innen liegenden Wandabschnitt des Flansches 01 und der radial außen liegenden Dichtwulst 07. Das Material des Flansches besitzt eine Elastizität, die ein Verschwenken der Dichtwulst 07 gestattet, wenn die Spreizfuge 08 aufgeweitet wird. In der Dichtwulst verläuft eine Nut 09 in einer Querschnittsebene, die senkrecht zur Längsachse des Flansches steht. Die Nut 09 ist nach außen geöffnet und in ihrer Breite an die Dicke der Öffnungsfläche 04 angepasst, um diese dichtend aufzunehmen.

Ein zweites Hauptteil des Behälterverschlusses wird durch einen Deckel 10 gebildet, der eine Verschlussfläche 11 und eine sich an diese anschließende Außenhülse 12 aufweist. Bei aufgesetztem Deckel 10 verschließt die Verschlussfläche 11 die Abgabeöffnung 02 des Flansches, damit dort keine Flüssigkeit austritt. Dafür können die an sich bekannten Formgestaltungen zur Schaffung einer dichten Verbindung verwendet werden, die hier nicht näher beschrieben werden. Die Außenhülse 12 umgreift den Flansch in axialer Erstreckung abschnittsweise und kann je nach Ausführungsform auf diesen aufgeschnappt oder aufgeschraubt werden. Am freien Ende der Außenhülse 12 ist ein Spreizelement 13 vorgesehen, welches beim Aufsetzen des Deckels in die Spreizfuge 08 eindringt, um die Dichtwulst radial nach außen zu verlagern. Die radiale Verlagerung ist durch die Elastizität des Materials ermöglicht, welche sowohl ein Verschwenken der Dichtwulst 07 als auch eine Dehnung des Materials am Fuß der Spreizfuge 08 gestattet. Das Spreizelement 13 kann einstückig mit der Außenhülse 12 gebildet sein oder als separates Teil. Ebenfalls ist es bei bestimmten Ausführungsformen möglich, dass das Spreizelement 13 zunächst an der Außenhülse 12 befestigt ist, nach dem Eindringen in die Spreizfuge jedoch von der Außenhülse gelöst wird und beim erneuten Entfernen des Deckels in der Spreizfuge verbleibt.

Fig. 2 zeigt in einer Schnittansicht die Getränkedose 03 mit dem vollständig eingesetzten Behälterverschluss. Es ist ersichtlich, dass der untere Teil des Flansches 01 durch die Öffnung 05 in der Öffnungsfläche 04 hindurchgeführt wurde und der Rand der Öffnung 05 in die Nut 09 eingreift. Eine Schnittkante 15, welche die Kontur der Öffnung 05 bildet, ist damit vor angreifender Flüssigkeit geschützt, denn die Dichtwulst 07 umgreift das Material der Öffnungsfläche 04 vollständig, so dass die Schnittkante 15 abgedichtet in der Nut 09 liegt.

Ebenso ist erkennbar, dass das Spreizelement 13 in die Spreizfuge 08 eingedrungen ist, wodurch die Dichtwulst 07 radial nach außen gedrückt wurde. Das Eindringen des Spreizelements 13 erfolgt beim Aufsetzen des Deckels 10 auf den Flansch 01, wobei in dem hier dargestellten Beispiel der Deckel 10 aufgeschraubt wird, unter Nutzung der Gewindeabschnitte 16 an der Außenseite des Flansches und an der Innenseite der Außenhülse 12.

Fig. 3 zeigt eine Draufsicht auf die Öffnungsfläche 04 einer ersten Ausführungsform des Behälters 03. Es ist ersichtlich, dass die in der Öffnungsfläche 04 eingebrachte Öffnung 05 im Wesentlichen kreisrund ist und sich zentral in der Öffnungsfläche 04 befindet. Weiterhin ist erkennbar, dass die Kontur der Öffnung 05 mehrere, gleichmäßig am Umfang verteilte Vorsprünge 17 aufweist, die eine Verrastung des Flansches 01 in der Öffnungsfläche 04 zur Folge haben, wenn dieser erstmals eingesetzt wird und die Kontur der Öffnung 05 in die Nut 09 eingepresst wird, vorzugsweise unter gleichzeitigem Verdrehen des Flansches 01.

Fig. 4 zeigt eine zweite Ausführungsform des Behälters 03 in einer Draufsicht. Es ist erkennbar, dass die Vorsprünge 17 am Rand der Öffnung 05 in diesem Fall mit einer größeren radialen Erstreckung ausgebildet sind, so dass sich eine Art Sägezahnmuster ergibt.

Fig. 5 zeigt ein Detail des Behälterverschlusses. An der Außenhülse 12 des Deckels 10 sind Mitnehmerelemente 18 angebracht, die mit Anschlägen 19 am Spreizelement 13 zusammenwirken, um dieses beim ersten Verschließen des Behälterverschlusses mitzudrehen, wodurch das Eindringen des Spreizelementes 13 in die Spreizfuge 08 erleichtert wird. Wird beim nachfolgenden Öffnen des Behälterverschlusses der Deckel 10 in die entgegengesetzte Richtung gedreht, überspringen die Mitnehmerelemente 18 aufgrund vorhandener Auflaufschrägen an den Anschlägen 19 diese, so dass das Spreizelement 13 unverändert in der Spreizfuge 08 verbleibt.

Fig. 6 zeigt in einer vereinfachten perspektivischen Darstellung eine abgewandelte Ausführungsform des Behälterverschlusses. Auch in diesem Fall ist ein Deckel 10 sowie ein Flansch 01 vorgesehen, die gemeinsam den Behälterverschluss bilden. Abweichend von der zuvor beschriebenen Ausführungsform ist das Spreizelement 13 als separates Bauteil ausgebildet, welches beim Einsetzen des Behälterverschlusses in die Öffnung der Getränkedose über den Flansch gestülpt und nachfolgend vom Deckel in die Spreizfuge 08 gepresst wird und dort verbleibt.

### Bezugszeichenliste

- 01 -: Flansch
- 02 -: Abgabeöffnung
- 03 -: Behälter / Getränkedose
- 04 -: Öffnungsfläche
- 05 -: Öffnung
- 06 -: Befestigungsabschnitt
- 07 -: Dichtwulst
- 08 -: Spreizfuge
- 09 -: Nut
- 10 -: Deckel
- 11 -: Verschlussfläche
- 12 -: Außenhülse
- 13 -: Spreizelement
- 15 -: Schnittkante
- 16 -: Gewindeabschnitte
- 17 -: Vorsprünge
- 18 -: Mitnehmerelemente
- 19 -: Anschläge

## Patentansprüche

1. Behälterverschluss mit
- einem Flansch (01) aus Kunststoff, der an einer Behälterseite einen verformbaren Befestigungsabschnitt (06) besitzt, umfassend
o eine radial außen liegende Dichtwulst (07) mit in einer Querschnittsebene umlaufenden Nut (09),
o eine umlaufende Spreizfuge (08), die zwischen einem radial innen liegenden Wandabschnitt des Flansches und der radial außen liegenden Dichtwulst (07) verläuft;
- einem Deckel (10), der lösbar an einer Abgabeöffnung (02) des Flansches (01) angebracht ist, umfassend
o eine Verschlussfläche (11),
o eine sich an die Verschlussfläche (11) anschließende Außenhülse (12), mit einem Querschnitt, der ein umschließendes Aufsetzen auf den Flansch (01) gestattet, und mit einer Längserstreckung, die ein Eindringen eines am freien Ende der Außenhülse (12) angeordneten Spreizelements (13) in die Spreizfuge (08) bewirkt, wobei das Spreizelement (13) derart gestaltet ist, dass die Dichtwulst (07) radial nach außen gedrückt wird, um die Nut (09) über den Rand einer Öffnung (05) eines Behälters (03) zu schieben, wenn der Behälterverschluss darin eingesetzt wird.

2. Behälterverschluss nach Anspruch 1, **dadurch gekennzeichnet, dass** der Flansch (01) einstückig aus Kunststoff gefertigt ist.

3. Behälterverschluss nach Anspruch 1 oder 2, **dadurch gekennzeichnet, dass** die Nut (09) eine Tiefe zwischen 1 und 5 mm sowie eine Breite zwischen 0,5 und 2,5 mm besitzt.

4. Behälterverschluss nach einem der Ansprüche 1 bis 3, **dadurch gekennzeichnet, dass** das Spreizelement (13) mit einer sich verringernden Wandstärke ausläuft, insbesondere keilförmig gestaltet ist.

5. Behälterverschluss nach einem der Ansprüche 1 bis 4, **dadurch gekennzeichnet, dass** Flansch (01) und Deckel (10) einen kreisförmigen Querschnitt besitzen, und dass an der Außenseite des Flansches (01) und der Innenseite der Außenhülse (12) des Deckels komplementäre Gewindeabschnitte (16) angebracht sind.

6. Behälterverschluss nach Anspruch 5, **dadurch gekennzeichnet, dass** am Deckel (10) Mitnehmerelemente (18) angebracht sind, welche beim Einsetzen des Behälterverschlusses das Spreizelement (13) zum Mitdrehen veranlassen.

7. Behälterverschluss nach einem der Ansprüche 1 bis 6, **dadurch gekennzeichnet, dass** der Befestigungsabschnitt (06) einen sich zum Flanschende verjüngenden Außendurchmesser aufweist.

8. Behälterverschluss nach einem der Ansprüche 1 bis 7, **dadurch gekennzeichnet, dass** das Spreizelement (13) als separates Teil gestaltet ist, welches nach dem ersten Eindringen in die Spreizfuge (08) des Flansches (01) in dieser verbleibt, auch wenn der Deckel (10) vom Flansch (01) entfernt wird.

9. Behälterverschluss nach einem der Ansprüche 1 bis 7, **dadurch gekennzeichnet, dass** das Spreizelement (13) als Bestandteil der Außenhülse (12) gestaltet ist, welches nach dem ersten Eindringen in die Spreizfuge (08) von der Außenhülse abgetrennt wird und in der Spreizfuge (08) verbleibt.

10. Behälter mit einer Öffnung (05) in einer Öffnungsfläche (04), wobei in der Öffnung (05) ein Behälterverschluss gemäß einem der Ansprüche 1 bis 9 angebracht ist.

11. Behälter nach Anspruch 10, **dadurch gekennzeichnet, dass** der Rand der Öffnung (05) Vorsprünge (17) aufweist.

12. Behälter nach Anspruch 10 oder 11, **dadurch gekennzeichnet, dass** die Öffnung (05) durch Stanzen oder Schneiden in die Öffnungsfläche (04) eingebracht ist.

13. Behälter nach Anspruch 12, **dadurch gekennzeichnet, dass** der Rand der Öffnung (05) so weit in die Nut (09) des Behälterverschlusses eingepresst ist, dass die Stanz- oder Schneidkanten (15) vollständig vom Material des Befestigungsabschnitts abgedeckt sind.

14. Behälter nach einem der Ansprüche 10 bis 13, **dadurch gekennzeichnet, dass** es sich um eine Getränkedose handelt.

15. Behälter nach Anspruch 14, **dadurch gekennzeichnet, dass** die Getränkedose aus Aluminium oder Weißblech besteht.

## Claims

1. A container closure with
- a flange (01) made of plastic, which on a container side has a deformable securing section (06), comprising
• a sealing bead (07) lying radially outside with a groove (09) running around in a cross-sectional plane,
• a circumferential expanding gap (08), which runs between a wall portion of the flange located radially inside and the sealing bead (07) located radially outside;
- a lid (10), which is removably attached to a dispensing opening (02) of the flange (01), comprising
• a closure surface (11),
• an outer sleeve (12) adjoining the closure surface (11), with a cross section that permits an enclosing fitting onto the flange (01), and with a longitudinal extension which brings about an expanding element (13) that is arranged on the free end of the outer sleeve (12) to enter the expanding gap (08), wherein the expanding element (13) is configured in such a manner that the sealing bead (07) is radially pushed towards the outside in order to push the groove (09) over the edge of an opening (05) of a container (03) when the container closure is inserted therein.

2. The container closure according to Claim 1, **characterized in that** the flange (01) is produced from plastic in one piece.

3. The container closure according to Claim 1 or 2, **characterized in that** the groove (09) has a depth between 1 and 5 mm and a width between 0.5 and 2.5 mm.

4. The container closure according to one of the Claims 1 to 3, **characterized in that** the expanding element (13) terminates with a reducing wall thickness, in particular is configured wedge-shaped.

5. The container closure according to one of the Claims 1 to 4, **characterized in that** flange (01) and lid (10) have a circular cross section and **in that** on the outside of the flange (01) and the inside of the outer sleeve (12) of the lid complementary thread portions (16) are applied.

6. The container closure according to Claim 5, **characterized in that** on the lid (10) driver elements (18) are attached, which when the container closure is inserted cause the expanding element (13) to co-rotate.

7. The container closure according to one of the Claims 1 to 6, **characterized in that** the securing section (06) has an outer diameter that tapers towards the flange end.

8. The container closure according to one of the Claims 1 to 7, **characterized in that** the expanding element (13) is configured as a separate part, which following the first entering in the expanding gap (08) of the flange (01) remains in the same even when the lid (10) is removed from the flange (01).

9. The container closure according to any one of the Claims 1 to 7, **characterized in that** expanding element (13) is configured as part of the outer sleeve (12), which following the first entering in the expanding gap (08) is severed from the outer sleeve and remains in the expanding gap (08).

10. A container with an opening (05) in an opening surface (04), wherein in the opening (05) a container closure according to any one of the Claims 1 to 9 is attached.

11. The container according to Claim 10, **characterized in that** the edge of the opening (05) comprises protrusions (17).

12. The container according to Claim 10 or 11, **characterized in that** the opening (05) is introduced into the opening surface (04) by punching or cutting.

13. The container according to Claim 12, **characterized in that** the edge of the opening (05) is pressed into the groove (09) of the container closure so far that the punch or cut edges (15) are completely covered by the material of the securing section.

14. The container according to one of the Claims 10 to 13, **characterized in that** it concerns a beverage can.

15. The container according to Claim 14, **characterized in that** the beverage can consists of aluminium or tin plate.

## Revendications

1. Fermeture de conteneur avec
- une bride (01) en matière plastique, qui possède une section de fixation (06) déformable sur un côté de conteneur, comprenant
∘ un bourrelet d'étanchéité (07) se situant radialement à l'extérieur avec une rainure (09) périphérique dans un plan de section transversale,
∘ un joint d'expansion périphérique (08) qui passe entre une section de paroi se situant radialement à l'intérieur de la bride et le bourrelet d'étanchéité (07) se situant radialement à l'extérieur,
- un bouchon (10) qui est monté de manière amovible sur une ouverture de versement (02) de la bride (01), comprenant
∘ une surface de fermeture (11),
∘ un manchon extérieur (12) se raccordant à la surface de fermeture (11), avec une section transversale qui permet une mise en place entourant la bride (01) et avec une extension longitudinale, qui cause une pénétration dans le joint d'expansion (08) d'un élément d'expansion (13) disposé sur une extrémité libre du manchon extérieur (12), l'élément d'expansion (13) étant configuré de telle manière que le bourrelet d'étanchéité (07) est comprimé radialement vers l'extérieur pour pousser la rainure (09) sur le bord d'une ouverture (05) d'un conteneur (03), si la fermeture de conteneur est insérée dedans.

2. Fermeture de conteneur selon la revendication 1, **caractérisée en ce que** la bride (01) est fabriquée en une seule pièce en matière plastique.

3. Fermeture de conteneur selon la revendication 1 ou 2, **caractérisée en ce que** la rainure (09) possède une profondeur se situant entre 1 et 5 mm ainsi qu'une largeur entre 0,5 et 2,5 mm.

4. Fermeture de conteneur selon l'une quelconque des revendications 1 à 3, **caractérisée en ce que** l'élément d'expansion (13) ressort avec une épaisseur de paroi se réduisant, est en particulier configuré en forme de coin.

5. Fermeture de conteneur selon l'une quelconque des revendications 1 à 4, **caractérisée en ce que** la bride (01) et le bouchon (10) possèdent une section transversale circulaire et **en ce que** des sections filetées complémentaires (16) sont placées sur le côté extérieur de la bride (01) et le côté intérieur du manchon extérieur (12) du bouchon.

6. Fermeture de conteneur selon la revendication 5, **caractérisée en ce que** des éléments d'entraînement (18) sont placés sur le bouchon (10), lesquels provoquent l'entraînement rotatif de l'élément d'expansion (13) lors de l'insertion de la fermeture de conteneur.

7. Fermeture de conteneur selon l'une quelconque des revendications 1 à 6, **caractérisée en ce que** la section de fixation (06) comporte un diamètre extérieur se rétrécissant vers l'extrémité de la bride.

8. Fermeture de conteneur selon l'une quelconque des revendications 1 à 7, **caractérisée en ce que** l'élément d'expansion (13) est configuré comme pièce séparée, lequel après la première pénétration dans le joint d'expansion (08) de la bride (01) reste dans celui-ci, même si le bouchon (10) est enlevé de la bride (01).

9. Fermeture de conteneur selon l'une quelconque des revendications 1 à 7, **caractérisée en ce que** l'élément d'expansion (13) est configuré comme composant du manchon extérieur (12), lequel après la première pénétration dans le joint d'expansion (08) est séparé du manchon extérieur et reste dans le joint d'expansion (08).

10. Conteneur avec une ouverture (05) dans une surface d'ouverture (04), une fermeture de conteneur étant placée dans l'ouverture (05) selon l'une quelconque des revendications 1 à 9.

11. Conteneur selon la revendication 10, **caractérisé en ce que** le bord de l'ouverture (05) comporte des éléments en saillie (17).

12. Fermeture de conteneur selon la revendication 10 ou 11, **caractérisée en ce que** l'ouverture (05) est aménagée dans la surface d'ouverture (04) par estampage ou découpage.

13. Conteneur selon la revendication 12, **caractérisé en ce que** le bord de l'ouverture (05) est comprimé dans la rainure (09) de la fermeture de conteneur à tel point que les arêtes d'estampage ou de découpe (15) sont complètement recouvertes par le matériau de la section de fixation.

14. Conteneur selon l'une quelconque des revendications 10 à 13, **caractérisé en ce qu'**il s'agit d'une boîte de boisson.

15. Conteneur selon la revendication 14, **caractérisé en ce que** la boîte de boisson est en aluminium ou en fer-blanc.
